# EUROPÄISCHE PATENTSCHRIFT

(11) **EP 4 136 383 B1**
(45) Veröffentlichungstag und Bekanntmachung des Hinweises auf die Patenterteilung: **05.06.2024**
(21) Anmeldenummer: 21711907.2
(22) Anmeldetag: 17.03.2021
(51) Int. Cl.: F21S 41/143, F21S 41/24, F21S 41/25, F21S 41/265, F21S 41/20, F21S 41/29, F21S 41/32, F21S 41/40, F21S 41/43, F21S 41/663, F21S 45/47

(54) **BELEUCHTUNGSVORRICHTUNG FÜR EINEN KRAFTFAHRZEUGSCHEINWERFER**
LIGHTING DEVICE FOR A MOTOR VEHICLE HEADLIGHT
DISPOSITIF D'ÉCLAIRAGE POUR UN PHARE DE VÉHICULE AUTOMOBILE

(30) Priorität: 14.04.2020 EP 20169377
(43) Veröffentlichungstag der Anmeldung: 22.02.2023
(73) Patentinhaber: ZKW Group GmbH, 3250 Wieselburg (AT)
(72) Erfinder: VOGELAUER, Philipp, 3263 Randegg (AT); PÜHRINGER, Jakob, 3370 Ybbs (AT)
(74) Vertreter: Patentanwaltskanzlei Matschnig & Forsthuber OG
(86) Internationale Anmeldenummer: PCT/EP2021/056849
(87) Internationale Veröffentlichungsnummer: WO 2021/209220

(56) Entgegenhaltungen:
- EP-A1- 3 168 526
- EP-A1- 3 236 137
- EP-A1- 3 480 515
- WO-A1-2013/075157
- DE-A1-102014 226 650
- DE-A1-102015 215 200
- DE-A1-102015 224 745
- DE-B4-102015 224 745
- JP-A- 2016 039 020

## Beschreibung

Die Erfindung betrifft eine Beleuchtungsvorrichtung für einen Kraftfahrzeugscheinwerfer, umfassend:
- zumindest ein erstes Lichtmodul mit zumindest einer Lichtquelle zur Erzeugung einer Abblendlichtverteilung in Richtung einer Hauptabstrahlrichtung,
- zumindest ein zweites Lichtmodul zur Erzeugung einer Fernlichtverteilung, wobei das zweite Lichtmodul zumindest eine Lichtquelle und einen Lichtleitkörper umfasst, in welchen Lichtleitkörper Licht der Lichtquelle über eine Einkoppelfläche in den Lichtleitkörper einstrahlbar ist und über eine Auskoppelfläche in Richtung der Hauptabstrahlrichtung auskoppelbar ist,

wobei der Lichtleitkörper auf einer von der Einkoppelfläche bis zur Auskoppelfläche erstreckende Dachseite eine erste reflektierende Oberfläche aufweist und der Lichtleitkörper relativ zum ersten Lichtmodul derart angeordnet ist, dass zumindest ein Teil des von dem ersten Lichtmodul erzeugbaren ausgekoppelten Lichts an der ersten reflektierenden Oberfläche reflektierbar ist, und
   - zumindest eine Projektionslinse, welche eingerichtet ist, das von dem ersten und zweiten Lichtmodul erzeugbare Licht vor der Beleuchtungsvorrichtung abzubilden,
wobei der Lichtleitkörper dergestalt ausgebildet ist, dass eine Blende für einen Teil des Lichtes, welches von dem ersten Lichtmodul zur Erzeugung der Abblendlichtverteilung erzeugbar ist, zwischen dem ersten Lichtmodul und der Projektionsoptik angeordnet ist wobei
die Beleuchtungsvorrichtung zumindest ein drittes Lichtmodul mit einer Lichtquelle zur Erzeugung einer Zusatzlichtverteilung umfasst, und wobei der Lichtleitkörper des zweiten Lichtmoduls eine der Dachfläche abgewandten Bodenfläche aufweist, welche zumindest abschnittsweise eine zweite reflektierende Oberfläche aufweist,
wobei das dritte Lichtmodul derart angeordnet ist, dass zumindest ein Teil des erzeugbaren ausgekoppelten Lichtes des dritten Lichtmoduls von der Bodenfläche des Lichtleitkörper reflektierbar ist,
und wobei die Projektionslinse eingerichtet ist, das von dem dritten Lichtmodul erzeugbare Licht vor der Beleuchtungsvorrichtung abzubilden.

Die Erfindung betrifft weiters einen Kraftfahrzeugscheinwerfer mit zumindest einer erfindungsgemäßen Beleuchtungsvorrichtung.

Üblicherweise werden in Kraftfahrzeugscheinwerfern mehrere Beleuchtungsvorrichtungen verbaut, welche jeweils für eine Abblendlichtverteilung, Fernlichtverteilung und eine Zusatzlichtverteilung, wie eine Sign-Light-Lichtverteilung, vorgesehen ist. Dadurch, dass diese drei Beleuchtungsvorrichtungen voneinander räumlich getrennt zur Verfügung stehen und auch getrennt verbaut werden, ist ein enormer Bauraum in einem Kraftfahrzeugscheinwerfer notwendig.

Aus dem Stand der Technik sind Beleuchtungsvorrichtungen bekannt, welche sowohl eine Abblendlichtverteilung als auch eine Fernlichtverteilung, jedoch keine weitere Zusatzlichtverteilung umsetzen können.

Die DE 10 2014 226650 A1 zeigt eine Beleuchtungsvorrichtung aus dem Stand der Technik. Es ist eine Aufgabe der Erfindung eine verbesserte Beleuchtungsvorrichtung bereitzustellen. Diese Aufgabe wird durch das Kennzeichen des unabhängigen Anspruchs 1 gelöst.

Erfindugsgemäß ist vorgesehen, dass die Blendenkante eine Kontur zur Bildung einer Hell-Dunkel-Grenze der Abblendlichtverteilung aufweist, und dass die zweite reflektierende Oberfläche mit einem Abstand von der Unterkante endet und einen unterseitigen Einkoppelbereich freigibt, in den ein Teil des Lichtes des dritten Lichtmoduls einkoppelbar und über die Auskoppelfläche des Lichtleitkörper wieder auskoppelbar ist.

Mit der erfindungsgemäßen Beleuchtungsvorrichtung lassen sich Beleuchtungsvorrichtungen mit einem möglichst platzsparenden Design verwirklichen, da bereits vorhandene bauliche Strukturen in der Beleuchtungsvorrichtung verwendet werden, um eine Zusatzlichtverteilung zu ermöglichen.

Generell wird im Weiteren die Zuordnung der Begriffe hinsichtlich eines Ortes oder einer Orientierung, wie beispielsweise "horizontal", "vertikal", "in horizontaler Richtung", "in vertikaler Richtung", "oben", "unten", "vorne", "hinten", "darunter", "darüber" etc. lediglich zur Vereinfachung gewählt und diese Begriffe beziehen sich einerseits auf die Darstellung in den Zeichnungen und darüber hinaus auf eine in einem Kraftfahrzeugscheinwerfer, welcher in einem Kraftfahrzeug verbaut ist, ordnungsgemäß eingebaute Beleuchtungsvorrichtung.

Es kann vorgesehen sein, dass die Dachfläche und die Auskoppelfläche des Lichtleitkörpers in einer gemeinsamen Flächenschnittlinie eine Blendenkante ausbilden.

Es kann vorgesehen sein, dass die Blendenkante eine Kontur zur Bildung einer Hell-Dunkel-Grenze der Abblendlichtverteilung aufweist.

Es kann vorgesehen sein, dass die erste reflektierende Oberfläche mit einem Abstand von der Blendenkante endet und einen oberseitigen Auskoppelbereich freigibt, aus dem ein Teil des Lichtes des dritten Lichtmoduls, welches über den unterseitigen Einkoppelbereich einkoppelbar ist, auskoppelbar ist.

Es kann vorgesehen sein, dass die Lichtquellen der Lichtmodule jeweils als zumindest eine Leuchtdiode ausgebildet sind.

Es kann vorgesehen sein, dass die Beleuchtungsvorrichtung einen Trägerkörper umfasst, an welchem die Lichtquellen der Lichtmodule angeordnet sind.

Es kann vorgesehen sein, dass der Trägerkörper als Kühlkörper ausgebildet ist, vorzugsweise umfasst der Kühlkörper Kühlrippen.

Es kann vorgesehen sein, dass der Trägerkörper eine dritte reflektierende Oberfläche umfasst, welche der Bodenfläche des Lichtleitkörpers gegenüberliegend angeordnet ist, und wobei die dritte reflektierende Oberfläche eingerichtet ist, einen Teil des von dem dritten Lichtmodul erzeugbaren Lichts zu reflektieren.

Es kann vorgesehen sein, dass die Projektionslinse eine erste optische Achse und eine zur ersten optischen Achse korrespondierenden erste Brennfläche aufweist.

Als "optische Achse" bezeichnet man die Symmetrieachse eines rotationssymmetrischen optischen Systems bzw. einer Projektionslinse. Dabei kommt es auf die Symmetrie der Flächen an, nicht ihre Berandung. Ebenso können auch Ausschnitte einer ansonsten nicht symmetrischen Linse rotationssymmetrische Abschnitte aufweisen, welchen eine gedachte optische Achse zugeordnet werden kann.

Es kann vorgesehen sein, dass die Projektionslinse eine zweite optische Achse und eine zur zweiten optischen Achse korrespondierenden zweite Brennfläche aufweist.

Es kann vorgesehen sein, dass die Blendenkante des Lichtleitkörpers, vorzugsweise die Auskoppelfläche des Lichtleitkörpers, in der Brennfläche angeordnet ist, wobei vorzugsweise die erste optische Achse der Projektionslinse die Blendenkante des Lichtleitkörpers schneidet.

Es kann vorgesehen sein, dass die zweite optische Achse der Projektionslinse in vertikaler Richtung unterhalb des Lichtleitkörpers angeordnet ist.

Die Aufgabe wird ebenso durch einen Kraftfahrzeugscheinwerfer mit zumindest einer erfindungsgemäßen Beleuchtungsvorrichtung gelöst.

Nachfolgend wird die Erfindung anhand von beispielhaften Zeichnungen näher erläutert. Hierbei zeigt
Fig. 1 eine beispielhafte Beleuchtungsvorrichtung in einer Seitenansicht,
Fig. 2 eine weitere beispielhafte Beleuchtungsvorrichtung in einer Seitenansicht,
Fig. 3 ein weiteres Beispiel einer Beleuchtungsvorrichtung in einer Seitenansicht, und
Fig. 4 ein weiteres Beispiel einer Beleuchtungsvorrichtung in einer perspektivischen Ansicht.

**Fig. 1** zeigt eine beispielhafte Beleuchtungsvorrichtung **10** für einen Kraftfahrzeugscheinwerfer, umfassend ein erstes Lichtmodul **100** mit einer Lichtquelle **110** zur Erzeugung einer Abblendlichtverteilung in Richtung einer Hauptabstrahlrichtung, ein zweites Lichtmodul **200** zur Erzeugung einer Fernlichtverteilung, wobei das zweite Lichtmodul **200** eine Lichtquelle **210** und einen Lichtleitkörper **220** umfasst, in welchen Lichtleitkörper **220** Licht der Lichtquelle **210** über eine Einkoppelfläche **221** in den Lichtleitkörper **220** einstrahlbar ist und über eine Auskoppelfläche **222** in Richtung der Hauptabstrahlrichtung auskoppelbar ist.

Der Lichtleitkörper **220** weist auf einer sich von der Einkoppelfläche **221** bis zur Auskoppelfläche **222** erstreckende Dachseite **223** eine erste reflektierende Oberfläche **223a** auf, wobei der Lichtleitkörper **220** relativ zum ersten Lichtmodul **100** derart angeordnet ist, dass zumindest ein Teil des von dem ersten Lichtmodul **100** erzeugbaren ausgekoppelten Lichts an der ersten reflektierenden Oberfläche **223a** reflektierbar ist.

Ferner umfasst die Beleuchtungsvorrichtung **10** eine Projektionslinse **500,** welche eingerichtet ist, das von dem ersten und zweiten Lichtmodul **100, 200** erzeugbare Licht vor der Beleuchtungsvorrichtung **10** abzubilden, wobei der Lichtleitkörper **220** dergestalt ausgebildet ist, dass eine Blende für einen Teil des Lichtes, welches von dem ersten Lichtmodul **100** zur Erzeugung der Abblendlichtverteilung erzeugbar ist, zwischen dem ersten Lichtmodul **100** und der Projektionslinse **500** angeordnet ist.

Hierzu bildet die Dachfläche **223** und die Auskoppelfläche **222** des Lichtleitkörpers **220** in einer gemeinsamen Flächenschnittlinie eine Blendenkante **250** aus, wobei die Blendenkante **250** eine Kontur zur Bildung einer für die Abblendlichtverteilung typischen asymmetrische Hell-Dunkel-Grenze aufweist.

Die Projektionslinse **500** weist eine erste optische Achse **510** und eine zur ersten optischen Achse **510** korrespondierende erste Brennfläche **510a** auf, wobei die Blendenkante **250** des Lichtleitkörpers **220,** vorzugsweise die Auskoppelfläche **222** des Lichtleitkörpers **220,** in der ersten Brennfläche **510a** angeordnet ist, wobei vorzugsweise die erste optische Achse **510** der Projektionslinse **500** die Blendenkante **250** des Lichtleitkörpers **220** schneidet.

Die Beleuchtungsvorrichtung **10** umfasst weiters ein drittes Lichtmodul **100** mit einer Lichtquelle zur Erzeugung einer Zusatzlichtverteilung, wobei der Lichtleitkörper **220** des zweiten Lichtmoduls **200** eine der Dachfläche **223** abgewandten Bodenfläche **224** aufweist, welche zumindest abschnittsweise eine zweite reflektierende Oberfläche **224a** aufweist.

Das dritte Lichtmodul **100** ist dabei derart angeordnet, dass zumindest ein Teil des erzeugbaren ausgekoppelten Lichtes des dritten Lichtmoduls **300** von der zweiten reflektierenden Oberfläche **224a** des Lichtleitkörpers **220** reflektierbar ist bzw. reflektiert wird und im Wesentlichen in Richtung Hauptabstrahlrichtung bzw. in Richtung der Projektionslinse **500** umgelenkt wird. Die Projektionslinse **500** ist hierfür ebenfalls eingerichtet, das von dem dritten Lichtmodul **300** erzeugbare Licht vor der Beleuchtungsvorrichtung **10** abzubilden.

Ferner bildet die Bodenfläche **224** und die Auskoppelfläche **222** des Lichtleitkörpers **220** in einer gemeinsamen Flächenschnittlinie eine Unterkante **260** aus, wobei im in **Fig. 1** gezeigten Beispiel die zweite reflektierende Oberfläche **224a** mit einem Abstand von der Unterkante **260** endet und einen unterseitigen Einkoppelbereich **270** freigibt, in den ein Teil des Lichtes des dritten Lichtmoduls **300** einkoppelbar und über die Auskoppelfläche **222** des Lichtleitkörper **220** wieder auskoppelbar ist.

Überdies umfasst die Beleuchtungsvorrichtung **10** einen Trägerkörper **400,** an welchem die Lichtquellen der Lichtmodule **100, 200, 300** angeordnet sind, wobei die Lichtquellen als zumindest eine Leuchtdiode ausgebildet sein können. Hierfür kann vorgesehen sein, dass der Trägerkörper **400** als Kühlkörper ausgebildet ist, um die von den Lichtquellen erzeugbare Wärme im Betrieb abzuführen.

Der Trägerkörper **400** umfasst in den gezeigten Beispielen eine dritte reflektierende Oberfläche **410a,** welche der Bodenfläche **224** des Lichtleitkörpers **220** gegenüberliegend angeordnet ist, und wobei die dritte reflektierende Oberfläche **410a** eingerichtet ist, einen Teil des von dem dritten Lichtmodul **300** erzeugbaren Lichts zu reflektieren.

In **Fig. 2** ist im Wesentlichen das Beispiel aus **Fig. 1** gezeigt, wohingegen die erste reflektierende Oberfläche **223a** mit einem Abstand von der Blendenkante **250** endet und einen oberseitigen Auskoppelbereich **280** freigibt, aus dem ein Teil des Lichtes des dritten Lichtmoduls **300,** welches über den unterseitigen Einkoppelbereich **270** einkoppelbar ist, auskoppelbar ist. Dabei trifft das durch den oberseitigen Auskoppelbereich **280** auskoppelbare Licht auf einen Bereich der ersten Brennfläche **510a,** welcher bei einer ordnungsgemäß verbauten Beleuchtungsvorrichtung in einem Kraftfahrzeugscheinwerfer oberhalb der ersten optischen Achse **510** gelegen ist und in der vor der Beleuchtungsvorrichtung **10** abgebildeten Lichtverteilung in einem Vorfeld, also nahe bei der Beleuchtungsvorrichtung auf einer Fahrbahn, abgebildet wird.

Das Ausführungsbeispiel in **Fig. 1** weist hingegen keinen oberseitigen Auskoppelbereich auf, wodurch das durch die Auskoppelfläche **222** auskoppelbare Licht des dritten Lichtmoduls **300** auf einen Bereich der ersten Brennfläche **510a** treffen, welcher bei einer ordnungsgemäß verbauten Beleuchtungsvorrichtung in einem Kraftfahrzeugscheinwerfer unterhalb der ersten optischen Achse **510** gelegen ist und in der vor der Beleuchtungsvorrichtung **10** abgebildeten Lichtverteilung beispielsweise als sogenannte Sign-Light-Lichtverteilung abgebildet wird.

**Fig. 3** ähnelt den Beispielen in **Fig. 1** und **2****,** wobei die Projektionslinse **500** als bifokale Projektionslinse mit einer zweiten optischen Achse **520** und eine zur zweiten optischen Achse **520** korrespondierenden zweiten Brennfläche **520a** ausgebildet ist, und wobei die zweite optische Achse **520** der Projektionslinse **500** in vertikaler Richtung unterhalb des Lichtleitkörpers **220** angeordnet ist. Dadurch wird erreicht, dass abgestrahltes Licht des dritten Lichtmoduls **300,** welches auch von der zweiten und dritten reflektierenden Oberfläche umgelenkt wird auf einen Bereich unterhalb der zweiten optischen Achse 520 trifft. Um den Effekt zu verstärken, ist eine weitere Blende **290** vorgesehen, welche sich in vertikaler Richtung erstreckt und Licht, welches auf einen Bereich oberhalb der zweiten optischen Achse **520** treffen würde, abschattet.

**Fig. 4** zeigt ein weiteres Ausführungsbeispiel, wobei das zuvor Gesagte im Wesentlichen auch für dieses Beispiel gültig ist, wobei auch eine Projektionslinse umfasst ist, welche jedoch in **Fig. 4** nicht einzeichnet ist. Hierbei ist die zweite reflektierende Oberfläche in zwei separate Teilbereiche aufgeteilt, wobei der die beiden Teile trennende Bereich Teil des Lichtleitkörpers **220** ist. Durch diese Ausführungsform lässt sich die vor der Beleuchtungsvorrichtung **10** abgebildete Fernlichtverteilung in horizontaler Richtung verbreitern.

## Patentansprüche

1. Beleuchtungsvorrichtung (10) für einen Kraftfahrzeugscheinwerfer, umfassend:
- zumindest ein erstes Lichtmodul (100) mit zumindest einer Lichtquelle (110) zur Erzeugung einer Abblendlichtverteilung in Richtung einer Hauptabstrahlrichtung,
- zumindest ein zweites Lichtmodul (200) zur Erzeugung einer Fernlichtverteilung, wobei das zweite Lichtmodul (200) zumindest eine Lichtquelle (210) und einen Lichtleitkörper (220) umfasst, in welchen Lichtleitkörper (220) Licht der Lichtquelle (210) über eine Einkoppelfläche (221) in den Lichtleitkörper (220) einstrahlbar ist und über eine Auskoppelfläche (222) in Richtung der Hauptabstrahlrichtung auskoppelbar ist,
wobei der Lichtleitkörper (220) auf einer sich von der Einkoppelfläche (221) bis zur Auskoppelfläche (222) erstreckende Dachseite (223) eine erste reflektierende Oberfläche (223a) aufweist und der Lichtleitkörper (220) relativ zum ersten Lichtmodul (100) derart angeordnet ist, dass zumindest ein Teil des von dem ersten Lichtmodul (100) erzeugbaren ausgekoppelten Lichts an der ersten reflektierenden Oberfläche (223a) reflektierbar ist, und
- zumindest eine Projektionslinse (500), welche eingerichtet ist, das von dem ersten und zweiten Lichtmodul (100, 200) erzeugbare Licht vor der Beleuchtungsvorrichtung (10) abzubilden,
wobei der Lichtleitkörper (220) dergestalt ausgebildet ist, dass eine Blende für einen Teil des Lichtes, welches von dem ersten Lichtmodul (100) zur Erzeugung der Abblendlichtverteilung erzeugbar ist, zwischen dem ersten Lichtmodul (100) und der Projektionslinse (500) angeordnet ist, wobei
die Beleuchtungsvorrichtung (10) zumindest ein drittes Lichtmodul (300) mit einer Lichtquelle zur Erzeugung einer Zusatzlichtverteilung umfasst, und wobei der Lichtleitkörper (220) des zweiten Lichtmoduls (200) eine der Dachfläche (223) abgewandten Bodenfläche (224) aufweist, welche zumindest abschnittsweise eine zweite reflektierende Oberfläche (224a) aufweist,
wobei das dritte Lichtmodul (300) derart angeordnet ist, dass zumindest ein Teil des erzeugbaren ausgekoppelten Lichtes des dritten Lichtmoduls (300) von der zweiten reflektierenden Oberfläche (224a) des Lichtleitkörpers (220) reflektierbar ist,
und wobei die Projektionslinse (500) eingerichtet ist, das von dem dritten Lichtmodul (300) erzeugbare Licht vor der Beleuchtungsvorrichtung (10) abzubilden,
**dadurch gekennzeichnet, dass**
die Bodenfläche (224) und die Auskoppelfläche (222) des Lichtleitkörpers (220) in einer gemeinsamen Flächenschnittlinie eine Unterkante (260) ausbilden, wobei
die zweite reflektierende Oberfläche (224a) mit einem Abstand von der Unterkante (260) endet und einen unterseitigen Einkoppelbereich (270) freigibt, in den ein Teil des Lichtes des dritten Lichtmoduls (300) einkoppelbar und über die Auskoppelfläche (222) des Lichtleitkörper (220) wieder auskoppelbar ist.

2. Beleuchtungsvorrichtung nach Anspruch 1, **dadurch gekennzeichnet, dass** die Dachfläche (223) und die Auskoppelfläche (222) des Lichtleitkörpers (220) in einer gemeinsamen Flächenschnittlinie eine Blendenkante (250) ausbilden.

3. Beleuchtungsvorrichtung nach Anspruch 3, **dadurch gekennzeichnet, dass** die Blendenkante (250) eine Kontur zur Bildung einer Hell-Dunkel-Grenze der Abblendlichtverteilung aufweist.

4. Beleuchtungsvorrichtung nach einem der Ansprüche 1 bis 3, **dadurch gekennzeichnet, dass** die erste reflektierende Oberfläche (223a) mit einem Abstand von der Blendenkante (250) endet und einen oberseitigen Auskoppelbereich (280 ) freigibt, aus dem ein Teil des Lichtes des dritten Lichtmoduls (300), welches über den unterseitigen Einkoppelbereich (270) einkoppelbar ist, auskoppelbar ist.

5. Beleuchtungsvorrichtung nach einem der Ansprüche 1 bis 4, **dadurch gekennzeichnet, dass** die Lichtquellen der Lichtmodule (100, 200, 300) jeweils als zumindest eine Leuchtdiode ausgebildet sind.

6. Beleuchtungsvorrichtung nach einem der Ansprüche 1 bis 5, **dadurch gekennzeichnet, dass** die Beleuchtungsvorrichtung (10) einen Trägerkörper (400) umfasst, an welchem die Lichtquellen der Lichtmodule (100, 200, 300) angeordnet sind.

7. Beleuchtungsvorrichtung nach Anspruch 6, **dadurch gekennzeichnet, dass** der Trägerkörper (400) als Kühlkörper ausgebildet ist, vorzugsweise umfasst der Kühlkörper Kühlrippen.

8. Beleuchtungsvorrichtung nach Anspruch 6 oder 7, **dadurch gekennzeichnet, dass** der Trägerkörper (400) eine dritte reflektierende Oberfläche (410a) umfasst, welche der Bodenfläche (224) des Lichtleitkörpers (220) gegenüberliegend angeordnet ist, und wobei die dritte reflektierende Oberfläche (410a) eingerichtet ist, einen Teil des von dem dritten Lichtmodul (300) erzeugbaren Lichts zu reflektieren.

9. Beleuchtungsvorrichtung nach einem der Ansprüche 1 bis 8, **dadurch gekennzeichnet, dass** die Projektionslinse (500) eine erste optische Achse (510) und eine zur ersten optischen Achse (510) korrespondierende erste Brennfläche (510a) aufweist.

10. Beleuchtungsvorrichtung nach Anspruch 9, **dadurch gekennzeichnet, dass** die Projektionslinse (500) eine zweite optische Achse (520) und eine zur zweiten optischen Achse (520) korrespondierende zweite Brennfläche (520a) aufweist.

11. Beleuchtungsvorrichtung nach Anspruch 9 und 10, **dadurch gekennzeichnet, dass** die Blendenkante (250) des Lichtleitkörpers (220), vorzugsweise die Auskoppelfläche (222) des Lichtleitkörpers (220), in der ersten Brennfläche (510a) angeordnet ist, wobei vorzugsweise die erste optische Achse (510) der Projektionslinse (500) die Blendenkante (250) des Lichtleitkörpers (220) schneidet.

12. Beleuchtungsvorrichtung nach Anspruch 10 oder 11, **dadurch gekennzeichnet, dass** die zweite optische Achse (520) der Projektionslinse (500) in vertikaler Richtung unterhalb des Lichtleitkörpers (220) angeordnet ist.

13. Kraftfahrzeugscheinwerfer mit zumindest einer Beleuchtungsvorrichtung (10) gemäß einem der Ansprüche 1 bis 12.

## Claims

1. Lighting device (10) for a motor vehicle headlamp, comprising
- at least one first light module (100) with at least one light source (110) for generating a low beam distribution in the direction of a main beam direction,
- at least one second light module (200) for generating a main beam distribution, the second light module (200) comprising at least one light source (210) and a light guide body (220), into which light guide body (220) light from the light source (210) can be radiated into the light guide body (220) via an input coupling surface (221) and can be coupled out in the direction of the main radiation direction via an output coupling surface (222),
the light guide body (220) having a first reflective surface (223a) on a roof side (223) extending from the coupling-in surface (221) to the coupling-out surface (222), and the light guide body (220) being arranged relative to the first light module (100) in such a way that at least some of the coupled-out light which can be generated by the first light module (100) can be reflected at the first reflective surface (223a), and
- at least one projection lens (500), which is set up to image the light that can be generated by the first and second light modules (100, 200) in front of the illumination device (10),
wherein the light guide body (220) is designed in such a way that a diaphragm for a part of the light which can be generated by the first light module (100) for generating the dipped beam light distribution is arranged between the first light module (100) and the projection lens (500),
wherein
the lighting device (10) comprises at least one third light module (300) with a light source for generating an additional light distribution, and wherein the light guide body (220) of the second light module (200) has a base surface (224) which faces away from the roof surface (223) and which has a second reflective surface (224a) at least in sections,
wherein the third light module (300) is arranged such that at least a portion of the producible decoupled light of the third light module (300) is reflectable by the second reflective surface (224a) of the light guide body (220),
and wherein the projection lens (500) is arranged to image the light which can be generated by the third light module (300) in front of the illumination device (10),
**characterized in that**
the base surface (224) and the decoupling surface (222) of the light guide body (220) form a lower edge (260) in a common surface intersection line, wherein
the second reflective surface (224a) ends at a distance from the lower edge (260) and exposes a coupling-in region (270) on the underside, into which a part of the light of the third light module (300) can be coupled in and can be coupled out again via the coupling-out surface (222) of the light guide body (220).

2. Lighting device according to claim 1, **characterized in that** the roof surface (223) and the decoupling surface (222) of the light guide body (220) form an aperture edge (250) in a common surface section line.

3. Lighting device according to claim 3, **characterized in that** the aperture edge (250) has a contour for forming a cut-off line of the dipped beam distribution.

4. Lighting device according to one of claims 1 to 3, **characterized in that** the first reflective surface (223a) ends at a distance from the aperture edge (250) and exposes an upper-side decoupling region (280), from which a part of the light of the third light module (300), which can be coupled in via the lower-side coupling-in region (270), can be decoupled out.

5. Lighting device according to one of claims 1 to 4, **characterized in that** the light sources of the light modules (100, 200, 300) are each designed as at least one light-emitting diode.

6. Lighting device according to one of claims 1 to 5, **characterized in that** the lighting device (10) comprises a carrier body (400) on which the light sources of the light modules (100, 200, 300) are arranged.

7. Lighting device according to claim 6, **characterized in that** the carrier body (400) is designed as a heat sink, preferably the heat sink comprises cooling fins.

8. Lighting device according to claim 6 or 7, **characterized in that** the carrier body (400) comprises a third reflective surface (410a) which is arranged opposite the bottom surface (224) of the light guide body (220), and wherein the third reflective surface (410a) is arranged to reflect a part of the light which can be generated by the third light module (300).

9. Lighting device according to any one of claims 1 to 8, **characterized in that** the projection lens (500) comprises a first optical axis (510) and a first focal surface (510a) corresponding to the first optical axis (510).

10. Lighting device according to claim 9, **characterized in that** the projection lens (500) has a second optical axis (520) and a second focal surface (520a) corresponding to the second optical axis (520).

11. Lighting device according to claim 9 and 10, **characterized in that** the aperture edge (250) of the light guide body (220), preferably the decoupling surface (222) of the light guide body (220), is arranged in the first focal surface (510a), preferably the first optical axis (510) of the projection lens (500) intersecting the aperture edge (250) of the light guide body (220).

12. Lighting device according to claim 10 or 11, **characterized in that** the second optical axis (520) of the projection lens (500) is arranged in the vertical direction below the light guide body (220) .

13. Motor vehicle headlamp with at least one lighting device (10) according to one of claims 1 to 12.

## Revendications

1. Dispositif d'éclairage (10) pour un projecteur de véhicule automobile, comprenant :
- au moins un premier module d'éclairage (100) avec au moins une source lumineuse (110) pour générer une répartition de la lumière de croisement dans la direction d'une direction de rayonnement principale,
- au moins un deuxième module d'éclairage (200) pour produire une répartition des feux de route, le deuxième module d'éclairage (200) comprenant au moins une source de lumière (210) et un corps de guidage de lumière (220), corps de guidage de lumière (220) dans lequel la lumière de la source de lumière (210) peut être rayonnée dans le corps de guidage de lumière (220) par l'intermédiaire d'une surface de couplage d'entrée (221) et peut être découplée par l'intermédiaire d'une surface de couplage de sortie (222) dans la direction de la direction de rayonnement principale,
le corps de guidage de lumière (220) présente une première surface réfléchissante (223a) sur un côté de toit (223) s'étendant de la surface de couplage (221) à la surface de découplage (222) et le corps de guidage de lumière (220) est disposé par rapport au premier module de lumière (100) de telle sorte qu'au moins une partie de la lumière découplée pouvant être générée par le premier module de lumière (100) peut être réfléchie sur la première surface réfléchissante (223a), et
- au moins une lentille de projection (500) qui est conçue pour reproduire devant le dispositif d'éclairage (10) la lumière pouvant être générée par le premier et le deuxième module lumineux (100, 200),
le corps de guidage de lumière (220) étant conçu de telle sorte qu'un diaphragme pour une partie de la lumière qui peut être générée par le premier module de lumière (100) pour générer la répartition de la lumière de croisement est disposé entre le premier module de lumière (100) et la lentille de projection (500), dans lequel
le dispositif d'éclairage (10) comprend au moins un troisième module d'éclairage (300) avec une source de lumière pour générer une répartition de lumière supplémentaire, et dans lequel le corps de guidage de lumière (220) du deuxième module d'éclairage (200) présente une surface de fond (224) opposée à la surface de toit (223), qui présente au moins par sections une deuxième surface réfléchissante (224a),
le troisième module de lumière (300) étant disposé de telle sorte qu'au moins une partie de la lumière découplée pouvant être générée du troisième module de lumière (300) puisse être réfléchie par la deuxième surface réfléchissante (224a) du corps de guidage de lumière (220),
et la lentille de projection (500) étant conçue pour reproduire la lumière pouvant être générée par le troisième module de lumière (300) devant le dispositif d'éclairage (10),
**caractérisé en ce que**
la surface de fond (224) et la surface de découplage (222) du corps de guidage de lumière (220) forment un bord inférieur (260) dans une ligne de coupe de surface commune, où
la deuxième surface réfléchissante (224a) se termine à une distance du bord inférieur (260) et libère une zone de couplage (270) située sur la face inférieure, dans laquelle une partie de la lumière du troisième module de lumière (300) peut être couplée et découplée à nouveau par l'intermédiaire de la surface de découplage (222) du corps de guidage de lumière (220).

2. Dispositif d'éclairage selon la revendication **1, caractérisé en ce que** la surface de toit (223) et la surface de découplage (222) du corps de guidage de lumière (220) forment une arête de diaphragme (250) dans une ligne de coupe de surface commune.

3. Dispositif d'éclairage selon la revendication 3, **caractérisé en ce que** le bord du diaphragme (250) présente un contour pour former une limite clair-obscur de la répartition de la lumière de croisement.

4. Dispositif d'éclairage selon l'une des revendications 1 à 3, **caractérisé en ce que** la première surface réfléchissante (223a) se termine à une certaine distance du bord du diaphragme (250) et libère une zone de découplage (280 ) du côté supérieur, à partir de laquelle une partie de la lumière du troisième module d'éclairage (300), qui peut être couplée par la zone de couplage (270) du côté inférieur, peut être découplée.

5. Dispositif d'éclairage selon l'une des revendications 1 à 4, **caractérisé en ce que** les sources de lumière des modules de lumière (100, 200, 300) sont chacune conçues comme au moins une diode électroluminescente.

6. Dispositif d'éclairage selon l'une des revendications 1 à 5, **caractérisé en ce que** le dispositif d'éclairage (10) comprend un corps support (400) sur lequel sont disposées les sources lumineuses des modules d'éclairage (100, 200, 300).

7. Dispositif d'éclairage selon la revendication 6, **caractérisé en ce que** le corps de support (400) est conçu comme un corps de refroidissement, de préférence le corps de refroidissement comprend des ailettes de refroidissement.

8. Dispositif d'éclairage selon la revendication 6 ou 7, **caractérisé en ce que** le corps de support (400) comprend une troisième surface réfléchissante (410a) disposée en regard de la surface inférieure (224) du corps de guidage de lumière (220), et dans lequel la troisième surface réfléchissante (410a) est agencée pour réfléchir une partie de la lumière pouvant être générée par le troisième module de lumière (300).

9. Dispositif d'éclairage selon l'une des revendications 1 à 8, **caractérisé en ce que** la lentille de projection (500) présente un premier axe optique (510) et une première surface focale (510a) correspondant au premier axe optique (510).

10. Dispositif d'éclairage selon la revendication 9, **caractérisé en ce que** la lentille de projection (500) présente un deuxième axe optique (520) et une deuxième surface focale (520a) correspondant au deuxième axe optique (520).

11. Dispositif d'éclairage selon les revendications 9 et 10, **caractérisé en ce que** le bord de diaphragme (250) du corps de guidage de lumière (220), de préférence la surface de découplage (222) du corps de guidage de lumière (220), est disposé dans la première surface focale (510a), de préférence le premier axe optique (510) de la lentille de projection (500) coupant le bord de diaphragme (250) du corps de guidage de lumière (220).

12. Dispositif d'éclairage selon la revendication 10 ou 11, **caractérisé en ce que** le deuxième axe optique (520) de la lentille de projection (500) est disposé en direction verticale en dessous du corps de guidage de lumière (220).

13. Projecteur de véhicule automobile comportant au moins un dispositif d'éclairage (10) selon l'une quelconque des revendications 1 à 12.
